# EUROPÄISCHE PATENTSCHRIFT

(11) **EP 0 567 891 B1**
(45) Veröffentlichungstag und Bekanntmachung des Hinweises auf die Patenterteilung: **27.12.1996**
(21) Anmeldenummer: 93106338.2
(22) Anmeldetag: 20.04.1993
(51) Int. Cl.: A24C 5/40, A24B 13/00

(54) **Materialzubereitung für einen Raucherartikel**
Material preparation for a smoking article
Préparation de matériau pour un article à fumer

(30) Priorität: 28.04.1992 CH 1357/92
(43) Veröffentlichungstag der Anmeldung: 03.11.1993
(73) Patentinhaber: BURGER SÖHNE AG BURG, CH-5736 Burg (CH)
(72) Erfinder: Burger, Christian, CH-5736 Burg (CH); Burger, Beat, CH-5736 Burg (CH)
(74) Vertreter: OK pat AG

(56) Entgegenhaltungen:
- DE-C- 57 847
- DE-C- 553 483
- DE-C- 889 578
- FR-A- 1 387 178
- US-A- 3 385 302

## Beschreibung

Die Erfindung betrifft ein Material zur manuellen Herstellung eines Raucherartikels, welches ein Einlagematerial und ein Hüllenmaterial umfasst, nach dem Oberbegriff des Patentanspruchs 1, sowie ein Einlage-Material aus wickelbaren Einlage-Zuschnitten nach dem Oberbegriff des Patentanspruchs 2.

Raucherartikel mit rohrförmiger Hülle sind generell als Zigarren, Zigarillos und Zigaretten bekannt. Zigarren bestehen aus einer Tabak-Einlage, einem dies zusammenhaltenden Umblatt und einem aussen anliegenden Deckblatt; man unterscheidet handgefertigte und maschinell hergesdtellte Sorten. Die ersteren werden in besonderen Manufakturen hergestellt, wobei das Rollen von Hand langjährige Uebung und grosse Geschicklichkeit erfordert; die Einlage besteht immer aus ausgesuchten ganzen, halbierten oder geviertelten Tabakblättern (sogenannnte "long filler"). Bei maschineller Herstellung wird üblicherweise gehackter oder kurzgeschnittener Tabak ("short filler") als Einlage verwendet. Ebenfalls maschinell hergestellte Short-filler-Produkte sind Zigarillos und Stumpen, welche kontinuierlich als Strang oder einzeln hergestellt und auf Länge zugeschnitten werden. Zigaretten schliesslich bestehen aus Tabak-Feinschnitt in einer rohrförmigen Papierhülle.

Ausser maschinell hergestellten Zigaretten sind seit jeher Zigarettentabak und Zigarettenpapier in Packungen erhältlich, aus denen der Raucher selbst seine Zigaretten von Hand (allenfalls mittels einfacher Hilfsgeräte) dreht, indem er eine Portion Zigarettentabak in ein Zigarettenpapier einrollt und das rechteckige Papier dann am äusseren Längsrand verklebt. Für solche Produkte besteht eine ständige und beträchtliche Nachfrage, weil selber gedrehte Zigaretten gegenüber "konfektiuonierten" Zigaretten einen individuelleren Rauchgenuss ermöglichen und auch erheblich preiswerter sind.

Vom-Zigarren- oder auch Pfeifenrauchen unterscheidet sich indessen das Zigarettenrauchen natürlich generell dadurch, dass es sich dabei nicht um reinen Tabakkonsum handelt: das Zigarettenpapier beeinträchtigt zumindest das Tabakaroma, kann aber auch andere Einflüsse haben, denen der Raucher selbst wie auch Passivraucher ausgesetzt sind. Zudem sind nicht nur die industriell hergestellten Zigaretten, sondern auch der für die Eigenfertigung erhältliche Tabak-Feinschnitt in mannigfacher Weise aromatisiert und "präpariert", was oft dem reinen Tabakgenuss entgegensteht.

Es wäre deshalb anzustreben, mindestens für den die Zigaretten selbst drehenden Raucher das Zigarettenpapier durch ein Tabakprodukt zu ersetzen. Bei entsprechenden Versuchen hat es sich jedoch erwiesen, dass es nicht gelingt, aus Zigarettentabak (Feinschnitt) als Einlage und einer Hülle aus Tabak, etwa in Form eines Zigarettenpapiers ein Zigarettenähnliches, einigermassen stabiles Gebilde manuell herzustellen. Damit nämlich ein Tabakblatt gerollt werden kann, muss es einen bestimmten Feuchtigkeitsgrad aufweisen, und in diesem Zustand verhält es sich völlig anders als ein Blatt Papier. Letzteres lässt sich mit Leichtigkeit "trocken" von Hand rollen und verleiht dem Produkt die erforderliche Stabilität.

Die vorliegende Erfindung hat zum Ziel, dem Raucher das manuelle Drehen von zigarettenähnlichen bzw. -förmigen Raucherartikeln zu ermöglichen, bei welcher das Material der Hülle nicht aus Papier sondern aus aus Tabak besteht.

Zwar sind, beispielsweise aus der **DE-C-57 847** manuell hergestellte Raucherartikel bekannt, bei welchen die Einlage aus zusammengerollten Tabakblattteilen und die Hülle aus einem um die Einlage gewickelten Tabakblatt besteht; die für die Einlage bestimmten Tabakblatteile werden vor dem Rollen aufeinander gestapelt und zum Erreichen der erwünschten Grösse an ihren Rändern beschnitten, wobei zur Vermeidung von Tabakverlusten die dabei anfallenden Abschnitte in den Mittelbereich des Raucherartikels eingerollt werden, der dadurch eine bombierte Form erhält und somit bezüglich seiner Grösse und Form nicht zigarettenähnlich sondern zigarrenartig ist. Der so erzeugte Raucherartikel wird zwar manuell hergestellt, aber nicht vom Raucher selbst an einem beliebigen Ort und ohne besondere Hilfsmittel, sondern von einem Fachmann an einer entsprechenden Fabrikationsstätte und unter Zuhilfenahme verschiedener Werkzeuge und Einrichtungen.

Im weitern ist aus der **DE-C-889 578** ein Raucherartikel bekannt, für welchen eine als Zigarettenformling bezeichnete Einlage und eine papierene Hülle verwendet wird. Der stäbchenförmige Formling besteht aus aneinander haftendem langfaserigem Fein- oder Haarschnitt. Die Herstellung der Formlinge, während welcher der Tabak abwechselnd erwärmt und abgekühlt werden muss, ist aber verhältnismässig kompliziert, und die Gefahr des Brechens des Formlings ist relativ gross, da er keine in Längsrichtung durchlaufenden Teile besitzt. Ausserdem ist der Raucherartikel nicht ein reiner Tabakartikel, da die Hülle aus üblichem Papier gefertigt ist.

Die Aufgaben der Erfindung werden somit darin gesehen,
- erstens ein Material der einganges genannten Art, welches ein Hüllenmaterial und ein Einlagematerial, beisde aus Tabak, umfasst, zu schaffen, aus welchem ein Raucher selbst den Raucherartikel anfertigen kann, der zigarettnförmig sein soll, und
- zweitens ein Einlagematerial der eingangs genannten Art aus wickelbaren Einlage-Zuschnitten vorzuschlagen, das zur Herstellung einer soliden Einlage des durch einen Raucher anfertigbaren Raucherartikels, der zigarettförmig sein soll, ausgebildet ist.

Diese Aufgaben werden erfindungsgemäss gelöst
- für das Material, welches das Einlagematerial und das Hüllenmaterial umfasst, durch die Merkmale des kennzeichnenden Teils des Patentanspruchs 1; und
- für das Einlagematerial durch die Merkmale des kennzeichnenden Teils des Patentanspruchs 2.

Bevorzugte Ausführungsbeispiele und Weiterbildungen des Materials gemäss Patentanspruch 1 sind durch die abhängigen Patentansprüche 7 - 9 definiert, bevorzugte Ausführungsbeispiele und Weiterbildungen des Einlagematerials gemäss Patentanspruch 2 durch die abhängigen Patentansprüche 3 - 6.

Demnach besteht das Einlagematerial aus mehreren Einlage-Zuschnitten, die durch gleichlange, im wesentlichen gleichförmige Rechtecke gebildet sind, und das Hüllenmaterial aus einem der Länge der Einlage-Zuschnitte angepassten Hüllen-Zuschnitt, der aus Tabakblatt oder Tabakfolie gebildet ist. Der aus den EinlageZuschnitten und dem Hüllen-Zuschnitt herstellbare Raucherartikel lässt sich durch einen Raucher selbst anfertigen und ist infolge der Formgebung der Zuschnitte und der Beschaffenheit insbesondere des Einlagematerials zigarrettenförmig.

Mit einem entsprechenden Sortiment von Tabakblatt-Zuschnitten und Hüllzuschnitten gelingt es überraschenderweise dem Raucher ohne weiteres (ausreichende Feuchtigkeit des Materials vorausgesetzt), den Artikel freihändig zu formen, indem nun die Stabilität im wesentlichen durch das gerollte Einlagebündel gegeben ist und nicht mehr, wie bei der Zigarette, durch die Papierhülle. Es handelt sich gewissermassen um ein Longfiller-Produkt, das aber in den Händen des Rauchers entsteht und von ihm individuell gestaltet wird. Durch Zusammenstellen des Einlage-"Paketes" aus Zuschnitten verschiedener Tabaksorten kann der Raucher das Aroma bewusst wählen und variieren, und zwar wesentlich gezielter und besser wiederholbar als dies durch Mischen von Zigarettentabak gelingt. Beim Hantieren mit den Zuschnitten für das erfindungsgemässe Produkt ergibt sich ferner im Vergleich zum Tabak-Feinschnitt der Vorteil, dass kaum Tabak-Krümel verloren gehen. Wenn gewünscht, können auch einfache Hilfsgeräte (ähnlich wie beim Zigarettendrehen) verwendet werden.

Schliesslich zeigt es sich auch, dass das gerollte Einlagebündel sehr zufriedenstellende Eigenschaften bezüglich gleichmässigem "Zug" und Abbrand ergibt.

Dem Raucher wird somit die Möglichkeit geboten, ein (durch Wegfall der Papierhülle) "natürliches" Produkt selbst anzufertigen. Während die Zuschnitte für die Einlage aus dem Tabakblatt hergestellt werden, können für die Hülle entsprechende Zuschnitte entweder ebenfalls aus natürlichen Tabakblättern oder aber aus Tabakfolie (homogenized tobacco leaf HTL, bestehend aus fein gemahlenem Tabak und Bindemittel) verwendet werden. Ferner ist es möglich, dem Raucher vorgefertigte, gerollte Bündel aus Einlage-Zuschnitten zur Verfügung zu stellen, die vorzugsweise mit einem Streifen aus Tabak oder "HTL" bandagiert sind.

Nachstehend wird die Erfindung anhand von Ausführungsbeispielen in Verbindung mit der Zeichnung näher erläutert.
- Fig. 1: zeigt verkleinert ein ganzes Tabakblatt mit einer beispielsweisen Anordnung von daraus angefertigten Einlage- und Hüllzuschnitten,
- Fig. 2: veranschaulicht perspektivisch in etwas grösserem Massstab ein aus Zuschnitten gerolltes Einlagebündel,
- Fig. 3: zeigt das Vorgehen beim Einrollen eines Bündels in einen Hüllzuschnitt von besonders geeigneter Gestalt,
- Fig. 4: zeigt den so angefertigten Raucherartikel, und
- Fig. 5: veranschaulicht ein vorgefertigtes und bandagiertes Einlagebündel.

In Fig. 1 ist ein ganzes Tabakblatt 1 mit Längsrippe (Hauptrippe) 2 und Seitenrippen 4 veranschaulicht, mit einer beispielsweisen Anordnung von im wesentlichen rechteckigen Zuschnitten 10 für die Einlage und Zuschnitten 12 für die Hülle. Die Zuschnitte laufen vorzugsweise in Längsrichtung des Blattes, wobei die Hauptrippe 2 vermieden oder vor dem Zuschneiden entfernt wird. Selbstverständlich sind auch völlig andere Anordnungen der Zuschnitte auf dem Blatt möglich, vor allem wird man in der Regel jeweils ein Blatt nur für Zuschnitte derselben Art verwenden. Insbesondere die Hüllzuschnitte 12 kann man auch jeweils zwischen zwei Seitenrippen 4 anordnen, so dass sie diese nicht kreuzen. Das Zuschneiden beim Hersteller kann von Hand, z.B. mit Hilfe von einfachen Schablonen, oder aber durch Ausstanzen erfolgen.

Die Einlage-Zuschnitte 10 sind im wesentlichen rechteckig und haben einheitliche Länge, die der Länge des anzufertigenden Raucherartikels entspricht, vorzugsweise im Bereich von etwa 60 bis 100 mm. Die Breite kann variieren und liegt etwa zwischen 15 und 30 mm. Selbstverständlich können auch nicht ganz "vollständige" Zuschnitte mit teilweise ungeradem Rand oder fehlender Ecke ohne weiteres verwendet werden.

Die als Hülle zu verwendenden Zuschnitte aus Tabak können ebenfalls rechteckig sein (z.B. im Format von Zigarettenpapier), in der Länge entsprechend den Einlage-Zuschnitten 10. Zum Rollen von Hand hat sich jedoch ein rhomboidförmiges Format, wie dargestellt, für die Hüllzuschnitte 12 als besonders zweckmässig herausgestellt. Beim dargestellten Beispiel (siehe auch Fig. 3) beträgt der spitze Winkel α etwa 60°, und der Abstand 1 der beiden Schmalseiten des Rhomboids entspricht der Länge des anzufertigenden Raucherartikels, d.h. der Länge der Einlage-Zuschnitte 10; die Länge der Schmalseiten des Rhomboids sollte mindestens etwa das 1,5- bis 2fache des Umfangs des Einlagebündels betragen. Hüllzuschnitte 12 werden vorzugsweise ebenfalls aus Tabakblättern geschnitten. Möglich ist jedoch auch eine Herstellung aus Tabakfolie (homogenized tobacco leaf, "HTL").

Die beschriebenen Zuschnitte 10 und 12 aus getrocknetem, fermentiertem Tabak (gegebenenfalls Tabakfolie für den Hüllzuschnitt) werden vom Tabakproduzenten zusammengestellt und in geeigneten Packungen in den Handel gebracht. Es können Packungen, die nur Einlage-Zuschnitte bzw. nur Hüllzuschnitte enthalten, oder kombinierte Packungen mit beiderlei Zuschnitten vorgesehen werden. Für die nachherige Verwendung durch den Raucher ist es wichtig, dass die Zuschnitte nicht spröde sind, sondern eine gewisse Feuchtigkeit behalten, wodurch sie ausreichend geschmeidig bleiben. Es kann zweckmässig sein, die Vorprodukte hygroskopisch zu imprägnieren, beispielsweise mit einem Glycerinpräparat, wie es für Tabakprodukte an sich bekannt ist. In diesem Zusammenhang sind auch geeignete Feuchthaltepackungen von Bedeutung, die gegebenenfalls neben den Tabak-Vorprodukten ein feuchtigkeitsspendendes Material enthalten können.

Das Vorgehen beim "Drehen" eines Raucherartikels 16 (Fig. 4) durch den Raucher selbst ergibt sich aus den Figuren 2 bis 4:

Für den Gebrauch stellt der Raucher zunächst eine Anzahl Einlage-Zuschnitte 10 - z.B. etwa 8 bis 12 Stück - zusammen und formt daraus ein Bündel 14 nach Fig. 2. Der Raucher kann dabei durch Auswahl verschiedener Tabaksorten das Aroma des Raucherartikels beliebig wählen und variieren. Er kann auch die Zuschnitte satter oder eher lose wickeln, wodurch der Zug und die Geschwindigkeit des Abbrennens beim Rauchen beeinflusst werden. Das so gefertigte Bündel 14 wird dann in einen Hüllzuschnitt 12 eingerollt. Bei Verwendung eines rhomboidförmigen Hüllzuschnittes 12 wird dabei gemäss Fig. 3 vorgegangen, d.h. man beginnt an einer spitzen Ecke des Rhomboids und rollt parallel zu den Schmalseiten. Auf diese Weise entsteht der gebrauchsfertige Raucherartikel 16 nach Fig. 4.

Gegebenenfalls ist es möglich, zusammen mit dem Bündel 14 auch einen Filtereinsatz einzurollen, wobei dann das Tabakbündel 14 gebenüber dem Hüllzuschnitt 12 entsprechend verkürzt sein muss.

Beim Einrollen ist es zweckmässig, die Aussenkante 13 (Fig. 3) des Hüllzuschnittes etwas anzufeuchten. Es hat sich gezeigt, dass die Kante entlang der gewickelten Schraubenlinie (Fig. 4) satt anliegt, so dass das Einziehen von "falscher Luft" beim Rauchen vermieden wird. Man kann die Hüllzuschnitte entlang der äusseren Kante 13 mit einem geeigneten Klebstoff versehen, jedoch ist dies im allgemeinen nicht erforderlich. Ueber den Klebstoff könnte man anderseits auch eine gewisse Aromatisierung des Produkts erreichen.

Der Raucher kann natürlich jeweils eine Anzahl Bündel auf Vorrat anfertigen und bis zum Gebrauch aufbewahren. Es kann zweckmässig sein, gemäss Fig. 5 solche Bündel 14a mit einer Bandage 15, z.B. aus Tabakfolie, zu versehen; eine solche Bandage kann auch aus einem wendelförmig über die Länge des Bündels angebrachten Streifen (nicht dargestellt) bestehen.

Vorgefertigte und allenfalls bandagierte Bündel 14a können aber auch vom Tabakproduzenten als Vorprodukt hergestellt und zum Verkauf gebracht werden. Dies könnte ungeübten oder weniger geschickten Rauchern entgegenkommen, allerdings ist dann das individuelle Zusammenstellen des Bündels nicht möglich. Beim Bündel als Vorprodukt kann als Bandage auch ein (gewöhnliches) Papierblatt verwendet werden, das vom Raucher vor Gebrauch entfernt und durch den Hüllzuschnitt ersetzt wird; die Papierbandage kann einen Aufdruck des Herstellers tragen, z.B. eine Marke oder Sortenbezeichnung.

## Patentansprüche

1. Material zur manuellen Herstellung eines Raucherartikels, welches ein Einlagematerial und ein Hüllenmaterial umfasst, wobei das Einlagematerial aus Einlage-Zuschnitten von Tabakblatt und das Hüllenmaterial aus wickelbarem, flexiblem Tabakmaterial hergestellt ist,
**dadurch gekennzeichnet**,
dass die Einlage-Zuschnitte **(10)** durch gleichlange, im wesentlichen gleichförmige Rechtecke gebildet sind, und dass das Hüllenmaterial durch einen der Länge der Einlage-Zuschnitte **(10)** angepassten Hüllen-Zuschnitt **(12)** aus Tabakblatt **(1)** oder Tabakfolie gebildet ist, wobei der aus den Einlage-Zuschnitten **(10)** und dem Hüllen-Zuschnitt **(12)** herstellbare Raucherartikel **(16)** zigarettenförmig und durch einen Raucher anfertigbar ist.

2. Einlagematerial aus wickelbaren Einlage-Zuschnitten aus Tabakblatt, welches zur Anfertigung einer Einlage eines manuell herstellbaren Raucherartikels bestimmt ist,
**dadurch gekennzeichnet**,
dass die Einlage-Zuschnitte **(10)** durch gleichlange, im wesentlichen gleichförmige Rechtecke gebildet sind, wobei der mit den Einlage-Zuschnitten **(10)** herstellbare Raucherartikel **(16)** zigarettenförmig und durch einen Raucher anfertigbar ist.

3. Einlagematerial nach Patentanspruch 2,
**dadurch gekennzeichnet**,
dass die Einlage-Zuschnitte **(10)** eine Länge von etwa 60 - 100 mm und eine Breite von etwa 15 - 30 mm aufweisen.

4. Einlagematerial nach Patentanspruch **2**,
**dadurch gekennzeichnet**,
dass die Einlage-Zuschnitte **(10)** hygroskopisch imprägniert sind.

5. Einlagematerial nach Patentanspruch 2,
**dadurch gekennzeichnet**,
dass die Einlage-Zuschnitte **(10)**ein gewickeltes Bündel **(14a)** bilden, welches mit einer Bandage **(15)** zusammengehalten ist.

6. Einlagematerial nach Patentanspruch **5**,
**dadurch gekennzeichnet**,
dass an das Bündel **(14)** ein Filtereinsatz anschliessbar ist.

7. Material nach Patentanspruch **1**,
**dadurch gekennzeichnet**,
dass der Hüllen-Zuschnitt **(12)** des Hüllenmaterials rhomboidförmig ist.

8. Material nach Patentanspruch **1**,
**dadurch gekennzeichnet**,
dass der Hüllen-Zuschnitt **(12)** des Hüllenmaterials rechteckig ist.

9. Material nach Patentanspruch **1**,
**dadurch gekennzeichnet**,
dass der Hüllen-Zuschnitt **(12)** des Hüllenmaterials hygroskopisch imprägniert ist.

## Claims

1. A material for the manual production of a smoking article, which comprises an insert material and a wrapping material, wherein the insert material is produced from insert blanks of tobacco leaf and the wrapping material is produced from rollable, flexible tobacco material,
characterised in that
the insert blanks (10) are formed by rectangles of equal length and substantially identical shape, and that the wrapping material is formed by a wrapping blank (12) made of tobacco leaf (1) or sheet tobacco which is matched to the length of the insert blanks (10), wherein the smoking article (16) which can be produced from the insert blanks (10) and the wrapping blank (12) is cigarette-shaped and can be fabricated by a smoker.

2. An insert material comprising rollable insert blanks made of tobacco leaf, which is intended for the fabrication of an insert of a smoking article which can be produced manually,
characterised in that
the insert blanks (10) are formed by rectangles of equal length and substantially identical shape, wherein the smoking article (16) which can be produced with the insert blanks (10) is cigarette-shaped and can be fabricated by a smoker.

3. An insert material according to claim 2,
characterised in that
the insert blanks (10) have a length of about 60 - 100 mm and a width of about 15 - 30 mm.

4. An insert material according to claim 2,
characterised in that
the insert blanks (10) are hygroscopically impregnated.

5. An insert material according to claim 2,
characterised in that
the insert blanks (10) form a rolled bundle (14a) which is held together with a bindng band (15).

6. An insert material according to claim 5,
characterised in that
a filter insert can be attached to the bundle (14).

7. A material according to claim 1,
characterised in that
the wrapping blank (12) of the wrapping material is in the shape of a rhomboid.

8. A material according to claim 1,
characterised in that
the wrapping blank (12) of the wrapping material is rectangular.

9. A material according to claim 1,
characterised in that
the wrapping blank (12) of the wrapping material is hygroscopically impregnated.

## Revendications

1. Matériau pour préparer manuellement un article pour fumeur, comprenant un matériau de charge et un matériau d'enveloppe dans lequel le matériau de charge est préparé à partir de pièces découpées de feuilles de tabac, formant charge, et le matériau d'enveloppe est préparé à partir d'un matériau provenant du tabac, flexible et pouvant être enroulé, caractérisé en ce que les pièces découpées formant charge (10) sont formées de rectangles pratiquement identiques et de longueur égale, et en ce que le matériau d'enveloppe est formé d'une pièce découpée formant enveloppe (12) constituée d'un feuillet de tabac (1) ou d'une feuille de tabac, ajustée à l'une des longueurs des pièces découpées formant charge, l'article pour fumeur (16) qui peut être fabriqué à partir des pièces découpées formant charge (10) et de la pièce découpée formant enveloppe (12) ayant la forme d'une cigarette et pouvant être confectionné par un fumeur.

2. Matériau de charge constitué de pièces découpées de feuilles de tabac, formant charge, pouvant être enroulées et, appropriées à la préparation d'une charge pour article pour fumeur pouvant être préparé manuellement, caractérisé en ce que, les pièces découpées formant charges (10) sont formées de rectangles pratiquement identiques, de longueur égale, l'article pour fumeur (16) qui peut être préparé à l'aide des pièces découpées formant charge (10) ayant la forme d'une cigarette et pouvant être confectionné par un fumeur.

3. Matériau de charge selon la revendication 2, caractérisé en ce que les pièces découpées formant charge (10) ont une longueur d'environ 60-100 mm et une largeur d'environ 15-30 mm.

4. Matériau de charge selon la revendication 2, caractérisé en ce que les pièces découpées formant charge (10) sont imprégnées de façon à les rendre hygroscopique.

5. Matériau de charge selon la revendication 2, caractérisé en ce que les pièces découpées formant charge (10) se présentent sous la forme d'une liasse enroulée (14a) maintenue par un bandage (15).

6. Matériau de charge selon la revendication 5, caractérisé en ce que la liasse (14) peut être raccordée à un insert formant filtre.

7. Matériau selon la revendication 1, caractérisé en ce que la pièce découpée formant enveloppe (12) du matériau formant enveloppe a une forme rhomboïdale.

8. Matériau selon la revendication 1, caractérisé en ce que la pièce découpée formant enveloppe (12) du matériau d'enveloppe a une forme rectangulaire.

9. Matériau selon la revendication 1, caractérisé en ce que la pièce découpée formant enveloppe (12) du matériau d'enveloppe est imprégnée de façon à la rendre hygroscopique.
